# EUROPÄISCHE PATENTSCHRIFT

(11) **EP 2 704 279 B1**
(45) Veröffentlichungstag und Bekanntmachung des Hinweises auf die Patenterteilung: **27.11.2019**
(21) Anmeldenummer: 13004165.0
(22) Anmeldetag: 23.08.2013
(51) Int. Cl.: H02H 3/12, A47C 31/00

(54) **Möbel sowie Vorrichtung zur Bewegungskontrolle eines Möbelteils**
Furniture and device for controlling the movement of a piece of furniture
Meuble ainsi que dispositif de contrôle du mouvement d'une pièce de meuble

(30) Priorität: 29.08.2012 DE 202012008229 U
(43) Veröffentlichungstag der Anmeldung: 05.03.2014
(73) Patentinhaber: Grass GmbH, 6973 Höchst (AT)
(72) Erfinder: Janzen, Jörg, 6890 Lustenau (AT)
(74) Vertreter: Otten, Roth, Dobler & Partner mbB Patentanwälte

(56) Entgegenhaltungen:
- WO-A1-93/11593
- GB-A- 2 313 540
- JP-A- 2000 152 522
- US-A- 5 528 449
- US-A1- 2012 138 067
- US-B1- 6 614 199

## Beschreibung

### Stand der Technik:

Im Möbelbereich sind Systeme mit einer Kontrolleinheit und einem Antrieb zum Antreiben eines bewegbaren Möbelteils wie zum Beispiel einer Schublade, Türe oder Klappe bekannt, wobei das bewegbare Möbelteil in der Regel an einem Möbelkorpus aufgenommen ist. Die Möbelteile können zum Beispiel über Antriebseinheiten wie Elektromotoren linear bewegt beziehungsweise verfahren und/oder um eine Achse verschwenkt werden. Die GB 2 313 540 A zeigt beispielsweise ein System mit einer Kontrolleinheit und einem Antrieb zum Antreiben eines motorisierten Betts.

Regelmäßig wird zur Kontrolle der Antriebseinheit eine Kontrolleinheit eingesetzt, die zum Beispiel eine Bedienaktion eines Nutzers durch zugeordnete Sensoren erkennt und das entsprechende Signal verarbeitet.

Zum Beispiel wird über die Kontrolleinheit nach einer erfassten Bedienaktion die Bewegung der Antriebseinheit zum Öffnen einer Schublade kontrolliert.

### Aufgabe und Vorteile der Erfindung:

Der Erfindung liegt die Aufgabe zugrunde die Energieversorgung eines Möbels mit Kontrolleinheit und Antriebseinheit zu optimieren.

Diese Aufgabe wird erfindungsgemäß durch eine Vorrichtung zur Bewegungskontrolle eines Möbelteils mit den Merkmalen des Anspruchs 1 und durch ein Möbel nach Anspruch 9 gelöst. In den abhängigen Ansprüchen sind vorteilhafte und zweckmäßige Weiterbildungen in der Erfindung angegeben.

Die Erfindung geht von einer Vorrichtung zur Bewegungskontrolle eines an einem Möbelkorpus bewegbar aufgenommenen Möbelteils aus, das mit einer elektrischen Antriebseinheit relativ zum Möbelkorpus bewegbar ist. Die Vorrichtung umfasst eine elektrisch versorgte Kontrolleinheit, welche die Antriebseinheit kontrolliert, sodass das Möbelteil abhängig von einer dem Möbelteil zugeordneten Bedienaktion angetrieben bewegt werden kann. Die Antriebseinheit ist z.B. ein Elektromotor. Die Bedienaktion kann beispielsweise eine Bedienbewegung einer Bedienperson in Bezug zu einer Möbelteilfront sein. Eine Auslöseaktion kann in einem Schließzustand des bewegbaren Möbelteils dadurch erfolgen, dass das bewegbare Möbelteil gegenüber dem Möbelkorpus durch Einwirken auf die Möbelfront, insbesondere durch eine Eindrückbewegung der Möbelfront des bewegbaren Möbelteils - bei sogenannten Touch-Latch-Anordnungen - ein Auslösemechanismus aktiviert wird. Hierfür ist z.B. eine die Versetzung der Möbelfront erfassende Sensorvorrichtung vorgesehen, die von der Kontrolleinheit überwacht wird.

Erfindungsgemäß sind Schaltmittel vorgesehen, die für den Fall, dass die Kontrolleinheit keine Bedienaktion registriert, zumindest die Kontrolleinheit automatisch von einer externen Stromversorgung trennt. Durch diese Maßnahme lässt sich der Stromverbrauch in einer Küche mit einer Vielzahl elektrisch, angetriebener Schubladen erheblich reduzieren. Denn dadurch lässt sich eine Stromaufnahme der Kontrolleinheit von außen, die auch bei nicht Aktivieren eines Antriebs in elektronischen Schaltungen immer vorhanden ist, ganz vermeiden.

Um sicher zu sein, dass wirklich kein Ruhestrom in den von der Stromversorgung getrennten Teilen mehr existiert, führen die Schaltmittel eine galvanische Trennung der Stromversorgung herbei.

In einer wesentlichen Ausführungsform der Erfindung bleibt ein Speicherareal gepuffert, um vorgegebene Daten immer sicher vorhalten zu können.

Denkbar ist auch, dass nicht nur die Kontrolleinheit automatisch von einer externen Stromversorgung getrennt wird, sondern auch die Antriebseinheit oder gegebenenfalls mehrere Antriebseinheiten, die von der Kontrolleinheit kontrolliert werden. Dadurch lässt sich eine Ruhestromaufnahme auch in der oder den Antriebseinheiten verhindern.

Um eine effektive Stromverbrauchreduzierung zu erreichen, wird im Weiteren vorgeschlagen, dass die Schaltmittel so ausgelegt sind, dass eine Trennung der Stromversorgung nach Ablauf einer vorgegebenen Zeit ohne das Vorhandensein einer Bedienaktion erfolgt. Das heißt, die Abkopplung von der Stromversorgung findet automatisch nach Registrierung keiner Aktion innerhalb einer vorgegebenen Zeitspanne statt.

Das kann sich auf alle Antriebs- und/oder Kontrolleinheiten in einer Möbelanordnung, z.B. einer Küche beziehen oder nur auf einzelne Antriebseinheiten mit Kontrolleinheit bzw. auf nur einzelne Kontrolleinheiten, die möglicherweise mehrere Antriebseinheiten kontrollieren.

Eine globale Abkopplung von Kontrolleinheit und/oder Antriebseinheit in einer Küche mit Küchenmöbeln hat den Vorteil, dass erst das Abschalten der Stromversorgung stattfindet, wenn wirklich alle Kontrolleinheiten keine Bedienaktion mehr registrieren, sodass davon ausgegangen werden kann, dass in der Küche nicht mehr gearbeitet wird und auch nicht einmal mehr einzelne, z.B. Schubladen betätigt werden.

Registrieren die Schaltmittel dagegen immer wieder eine Bedienaktion im Zusammenhang mit einer einzigen Kontrolleinheit wird davon ausgegangen, dass nach wie vor eine Bedienperson Aktionen auslöst und somit alle anderen Kontrolleinheiten bei einer eventuellen darauf einwirkenden Bedienaktion sofort, ohne Zeitverzögerung, zur Verfügung stehen.

Eine andere Lösung kann vorteilhaft so aussehen, dass nur einzelne Kontrolleinheiten und/oder Antriebseinheiten automatisch von der Stromversorgung getrennt werden, sobald in Bezug auf diese einzelnen Kontrolleinheiten Bedienaktionen ausbleiben.

Dadurch kann Strom gespart werden, selbst wenn eine Bedienperson z.B. in einer Küche tätig ist und regelmäßig nur eine einzige Schublade bedient, wogegen alle anderen Schubladen nicht bedient werden und daher sich im "Energiesparmodus" beziehungsweise einem "Stand by Modus" mit getrennter Stromversorgung befinden.

Die Ersparnis bei dieser auf einzelne Kontrolleinheiten bezogenen Trennung der Energieversorgung ermöglicht ein größeres Energieeinsparpotenzial.

In einer anderen Ausführungsform ist es denkbar, dass es bei Vorhandensein von mehreren Kontrolleinheiten bevorzugte Kontrolleinheiten gibt, nämlich solche, die eine höhere Häufigkeit von Bedienaktionen registrieren, und die erst verzögert im Vergleich zu anderen Kontrolleinheiten und/oder Antriebseinheiten von einer Stromversorgung getrennt werden. Damit kann dem Umstand Rechnung getragen werden, dass viele bewegbare Möbelteile in einer Küche nur selten bewegt werden, wogegen einzelne sehr oft bewegt werden.

In einer weiteren besonders bevorzugten Ausgestaltung der Erfindung sind die Schaltmittel in der Lage, eine Trennung der Stromversorgung vorzunehmen, wenn in einem vorgegebenen Abstand zu einem Möbelkorpus, für welche die erfindungsgemäße Vorrichtung installiert ist, keine Person über Detektionsmittel detektierbar ist.

Diese Art der Abschaltung kann zusätzlich mit der soeben diskutierten zeitabhängigen Abschaltung gekoppelt werden.

Mit einer solchen Art der Abstandsdetektion von Personen lässt sich eine vergleichsweise zuverlässige Trennung einer Kontrolleinheit und/oder Antriebseinheit erreichen. Denn sobald keine Person in einem vorgegebenen Abstand mehr feststellbar ist, wird eine Bedienaktion unwahrscheinlich und die Kontrolleinheit und/oder Antriebseinheit kann ohne Nachteil des Bedienungskomforts von der Stromversorgung getrennt werden.

Die Detektion von Personen in Bezug auf einen Möbelkorpus kann auch durch die Überwachung eines vollständigen Raumes in dem ein Möbel aufgestellt ist erfolgen. Zum Beispiel sind die Schaltmittel ausgelegt, eine Trennung der Stromversorgung durchzuführen, wenn Detektionsmittel keine Personen in einem vorgegebenen Raum, nämlich dem Aufstellraum des Möbelkorpus detektieren.

In einer überdies vorteilhaften Ausgestaltung der Erfindung sind die Schaltmittel zum Zuschalten der Stromversorgung nach einer Trennung der Stromversorgung ausgestaltet, wenn eine Bedienperson von Detektionsmitteln in einer vorgegebenen Umgebung zu den Detektionsmitteln erfasst wird. Das ist sozusagen der umgekehrte Fall zur Trennung von der Stromversorgung, wenn eine Bedienperson sich z.B. dem Möbelkorpus mit dem bewegbaren Möbelteil nähert und damit eine Bedienaktion wahrscheinlich wird.

In diesem Fall sollte die Kontrolleinheit bereit sein durch entsprechende Sensoren die Bedienaktion sofort ohne Zeitverzögerung auswerten zu können. Eine vorgegebene Umgebung zu den Detektionsmittel kann ein vorgegebener Abstand oder ein vorgegebenes Volumen, beispielsweise ein Raum sein, der durch die Detektionsmittel überwacht wird.

Im Weiteren ist es bevorzugt, wenn die Schaltmittel zum Zuschalten der Stromversorgung nach einer Trennung der Stromversorgung ausgestaltet sind, wenn eine Steueraktion von einer übergeordneten Steuereinheit festgestellt wird.

Denkbar ist z.B. dass eine Steuereinheit bei Betreten einer Wohnung oder eines Hauses einer Person die Trennung der Stromversorgung der Kontrolleinheit und/oder Antriebseinheit bzw. Antriebseinheiten aufhebt.

Grundsätzlich kann dies auch bereits der oben definierte Raum sein, der dann nicht nur auf den Raum begrenzt ist, in dem das Möbel mit dem bewegbaren Möbelteil angeordnet ist, sondern ein übergeordneter Raum, wie eine Wohnung oder ein Haus oder Teile davon, die mehrere Räume umfassen.

In entsprechender Weise, wie eine Trennung der Stromversorgung aufgehoben wird, kann bei Nichterfassen einer Bedienperson in den oben definierten Bereichen einer Wohnung oder eines Hauses die Trennung vorgegeben werden.

Das Steuern über eine übergeordnete Steuereinheit kann zeitabhängig, abstandsabhängig und/oder abhängig davon sein, ob eine Steueraktion von einer Bedienperson ausgelöst wird.

## Patentansprüche

1. Vorrichtung zur Bewegungskontrolle eines an einem Möbelkorpus bewegbar aufgenommenem Möbelteils, das mit einer elektrischen Antriebseinheit relativ zum Möbelkorpus bewegbar ist, wobei die Vorrichtung eine elektrisch versorgte Kontrolleinheit umfasst, welche die Antriebseinheit kontrollieren kann, so dass das Möbelteil abhängig von einer dem Möbelteil zugeordneten Bedienaktion angetrieben bewegbar ist, wobei Schaltmittel vorgesehen sind, wobei die Schaltmittel für den Fall, dass die Kontrolleinheit keine Bedienaktion registriert, zumindest die Kontrolleinheit automatisch von einer externen Stromversorgung trennt, **dadurch gekennzeichnet, dass** die Schaltmittel eine galvanische Trennung der Stromversorgung von wenigstens der Kontrolleinheit herbeiführen, sodass kein Ruhestrom in den von der Stromversorgung getrennten Teilen existiert,
oder
dass die Schaltmittel eine galvanische Trennung der Stromversorgung von wenigstens der Kontrolleinheit herbeiführen, sodass kein Ruhestrom in den von der Stromversorgung getrennten Teilen existiert,
mit der Ausnahme, dass ein Speicherareal der Kontrolleinheit durch eine Batterie gepuffert bleibt, um vorgegebene Daten immer sicher vorhalten zu können.

2. Vorrichtung nach Anspruch 1, **dadurch gekennzeichnet, dass** die Schaltmittel so ausgelegt sind, dass eine Trennung der Stromversorgung nach Ablauf einer vorgegebenen Zeit ohne Registrierung einer Bedienaktion erfolgt.

3. Vorrichtung nach einem der vorhergehenden Ansprüche, **dadurch gekennzeichnet, dass** die Schaltmittel in der Lage sind, eine Trennung der Stromversorgung vorzunehmen, wenn in einem vorgegebenen Abstand zu einem Möbelkorpus, für welche die Vorrichtung installiert ist, keine Person über Detektionsmittel detektierbar ist.

4. Vorrichtung nach einem der vorhergehenden Ansprüche, **dadurch gekennzeichnet, dass** die Schaltmittel ausgelegt sind, eine Trennung der Stromversorgung durchzuführen, wenn Detektionsmittel keine Person in einem vorgegebenen Raum detektieren, insbesondere in welchem sich ein Möbelkorpus mit der Vorrichtung zur Bewegungskontrolle befindet.

5. Vorrichtung nach einem der vorhergehenden Ansprüche, **dadurch gekennzeichnet, dass** die Schaltmittel zum Zuschalten der Stromversorgung nach einer Trennung der Stromversorgung ausgestaltet sind, wenn eine Bedienperson von Detektionsmitteln in einer vorgegebenen Umgebung zu den Detektionsmitteln erfasst wird.

6. Vorrichtung nach einem der vorhergehenden Ansprüche, **dadurch gekennzeichnet, dass** die Schaltmittel zum Zuschalten der Stromversorgung nach einer Trennung der Stromversorgung ausgestaltet sind, wenn eine Steueraktion von einer übergeordneten Steuereinheit festgestellt wird.

7. Vorrichtung nach Anspruch 6, **dadurch gekennzeichnet, dass** die Steueraktion zeitabhängig ausgelöst wird.

8. Vorrichtung nach Anspruch 6, **dadurch gekennzeichnet, dass** die Steueraktion von einer Bedienperson auslösbar ist.

9. Möbel mit einer Vorrichtung nach einem der vorhergehenden Ansprüche.

## Claims

1. Device for controlling the movement of a furniture part mounted to be movable on a furniture body which can be moved relative to the furniture body by an electric drive unit, wherein the device comprises an electrically powered control unit which can control the drive unit so that the furniture part can be moved driven as a function of an operator action assigned to the furniture part, wherein switching means are provided, wherein when the control unit does not register an operator action the switching means automatically cuts off at least the control unit from an external power supply, **characterised in that**
the switching means perform a galvanic isolation of the power supply from at least the control unit so that there is no quiescent current in the parts cut off from the power supply or **in that** the switching means perform a galvanic isolation of the power supply from at least the control unit, so that there is no quiescent current in the parts cut off from the power supply with the exception that a storage area of the control unit is buffered by a battery so as to be able to keep predefined data secure.

2. Device according to 1, **characterised in that** the switching means are configured so that the power supply is cut off after the expiry of a predefined period without an operator action being registered.

3. Device according to any of the preceding claims, **characterised in that** the switching means are able to cut off the power supply, when at a predefined distance from a furniture body, for which the device is installed, no person can be detected by detection means.

4. Device according to any of the preceding claims, **characterised in that** the switching means are configured to cut off the power supply, when detection means do not detect a person in a predefined area, in particular where a furniture body with the device for controlling the movement is located.

5. Device according to any of the preceding claims, **characterised in that** the switching means are configured to switch on the power supply after the power supply has been cut off, when an operator is detected by detection means in a predefined area surrounding the detection means.

6. Device according to any of the preceding claims, **characterised in that** the switching means are configured to switch on the power supply after the power supply has been cut off when a control action is determined by a superordinate control unit.

7. Device according to claim 6, **characterised in that** the control action is triggered in a time-dependent manner.

8. Device according to claim 6, **characterised in that** the control action can be triggered by an operator.

9. Item of furniture with a device according to any of the preceding claims.

## Revendications

1. Dispositif de contrôle du mouvement d'une pièce de meuble reçue mobile sur un corps de meuble, laquelle est peut être déplacé par rapport au corps de meuble au moyen d'une unité d'entraînement électrique, le dispositif comprenant une unité de contrôle alimentée électriquement qui peut contrôler l'unité d'entraînement afin que la pièce de meuble puisse être déplacée de manière entraînée en fonction d'une action de manœuvre associée à la pièce de meuble, des moyens de commutation étant prévus, les moyens de commutation isolant automatiquement au moins l'unité de contrôle d'une alimentation électrique externe dans le cas où l'unité de contrôle n'enregistre aucune action de manœuvre, **caractérisé en ce que** les moyens de commutation provoquent une isolation galvanique de l'alimentation électrique d'au moins l'unité de contrôle de telle sorte qu'il n'existe pas de courant de repos dans les parties isolées de l'alimentation électrique,
ou
**en ce que** les moyens de commutation provoquent une isolation galvanique de l'alimentation électrique d'au moins l'unité de contrôle de telle sorte qu'il n'existe pas de courant de repos dans les parties isolées de l'alimentation électrique, à l'exception d'une zone de mémoire de l'unité de contrôle qui reste toujours tamponnée par une batterie pour pouvoir conserver en sécurité des données prédéfinies.

2. Dispositif selon la revendication 1, **caractérisé en ce que** les moyens de commutation sont conçus de telle sorte que l'alimentation électrique est coupée après un temps prédéterminé sans enregistrement d'une action de manœuvre.

3. Dispositif selon l'une des revendications précédentes, **caractérisé en ce que** les moyens de commutation sont capables d'effectuer une coupure de l'alimentation électrique si aucune personne ne peut être détectée par des moyens de détection à une distance prédéterminée du corps du meuble pour lequel le dispositif est installé.

4. Dispositif selon l'une des revendications précédentes, **caractérisé en ce que** les moyens de commutation sont conçus pour effectuer une coupure de l'alimentation électrique si les moyens de détection ne détectent aucune personne dans un espace prédéterminé, en particulier dans lequel il y a un corps de meuble avec le dispositif de contrôle du mouvement.

5. Dispositif selon l'une des revendications précédentes, **caractérisé en ce que** les moyens de commutation sont conçus pour raccorder l'alimentation électrique après une coupure de l'alimentation électrique lorsqu'un opérateur est détecté par des moyens de détection dans un environnement prédéterminé des moyens de détection.

6. Dispositif selon l'une des revendications précédentes, **caractérisé en ce que** les moyens de commutation sont conçus pour raccorder l'alimentation électrique après une coupure de l'alimentation électrique quand une action de commande est détectée par une unité de contrôle supérieure.

7. Dispositif selon la revendication 6, **caractérisé en ce que** l'action de commande est déclenchée en fonction du temps.

8. Dispositif selon la revendication 6, **caractérisé en ce que** l'action de commande peut être déclenchée par un opérateur.

9. Meuble muni d'un dispositif selon l'une des revendications précédentes.
